# FASCICULE DE BREVET EUROPEEN

(11) **EP 1 059 408 B1**
(45) Date de publication et mention de la délivrance du brevet: **07.09.2005**
(21) Numéro de dépôt: 00500127.6
(22) Date de dépôt: 09.06.2000
(51) Int. Cl.: E05B 65/46

(54) **Système de blocage pour tiroirs dans des meubles**
Schliessystem für Schubladen von Möbeln
Locking system for furniture drawers

(30) Priorité: 10.06.1999 ES 9901283
(43) Date de publication de la demande: 13.12.2000
(73) Titulaire: Ojmar S.A., 20870 Elgoibar (Guipuzcoa) (ES)
(72) Inventeur: Sevillano Gil, Benito, 20870 Elgoibar (Guipuzcoa) (ES)
(74) Mandataire: Urizar Barandiaran, Miguel Angel

(56) Documents cités:
- EP-A- 0 290 241
- EP-A- 0 738 813
- ES-U- 1 039 748
- US-A- 3 866 993
- US-A- 4 429 930
- US-A- 5 303 994
- US-A- 5 671 985

## Description

La présente invention a pour objet un système de blocage de tiroirs, qui empêche le retournement du meuble, notamment en ce qui concerne les tiroirs de meubles de bureau et similaires.

A l'heure actuelle, les meubles à tiroirs ou similaires sont profusément utilisés pour archiver des documents de toutes sortes (fiches, chemises, etc.) et de très nombreux dispositifs ont été mis au point, qui, pour empêcher le retournement, ne permettent pas d'avoir plusieurs tiroirs ouverts simultanément, le nombre de brevets étant, à ce sujet, énorme.

Il est déjà connue par EP 738 813 A un système de blocage pour tiroirs de meubles, comprenant pour chaque tiroir un boulon (B) uni au tiroir (C), qui actionne les éléments d'un dispositif de blocage, qui comporte les éléments d'un corp à came et d'une embasse étant tous les dispositives de blocage corrélés entre eux au moyen d'une platine-base montée dans le meuble, et montant sur la platine-base plusieurs éléments glissants avec déplacement longitudinal bidirectionnelle; et montant sur les éléments glissants, de façon fixe, le correspondant dispositif de blocage, étant l'objectif d'écarter verticalement le corp à came de l'embasse au moyen du boulon (B) solidaire du tiroir de meuble.

Dans la platine-base de EP 738 813 A, il y a deux classes d'éléments glissants, les séparateurs et les modules-supports, avec les conséquences d'avoir deux classes de production, d'emmagasinage, d'empaquetage etc.

La position de chaque module-support de EP 738 813 A est déterminante et reste la position du module-support, il est fixé la position du dispositif de blocage correspondant, de manière que s'il faut changer la position du dispositif de blocage, il est nécessaire de démonter tous les systèmes du guide-support.

Le verrouillage du dispositif de blocage sur le module-support est réalisé par l'intérieur du module-support.

Le demandeur a tenu à se centrer sur quelques problèmes qui n'ont pas été résolus par les mécanismes mentionnés:
a) les éléments des dispositifs sont fabriqués en fonction de la taille du meuble ou des tiroirs, c'est pourquoi, pour chaque fabricant et pour chaque meuble, il faut fabriquer des éléments de différentes tailles, ce qui empêche une standardisation et un enchérissement du prix;
b) Une limitation excessive imposée par la fabricant du mécanisme au fabricant du meuble;
c) Dispositifs d'actionnement (ressorts) et de blocage disposés en sens contraire ou à des endroits inappropriés;
d) Manque de sécurité face à des manipulations;
e) Impossibilité d'ouverture en cas de fermeture accidentelle.

Le Modèle d'Utilité espagnol ES 1039 748 U, du même demandeur, résout ces problèmes mais, dans toute la technologie existante (y compris dans les dossiers qui comportent des composants modulaires changeables), on maintient le principe que les efforts de verrouillage et de poussée/travail se font dans la même direction, ce qui fait que le désaccouplement volontaire est difficile et, au contraire, que le désaccouplement involontaire ou accidentel est facile.

Ces problèmes ont été résolus par l'invention qui est présentée ici, qui varie totalement le principe fondamental de montage (du fait qu'à présent les efforts de verrouillage et les efforts de travail ont lieu dans différentes directions), de sorte que l'accouplement/désaccouplement accidentel est pratiquement impossible sans détérioration irréversible du composant changeable.

Pour mieux comprendre l'objet de la présente invention, on a représenté sur les plans une forme préférentielle de réalisation pratique.

La figure 1 est une vue en perspective et représente, de façon schématique, le système de blocage pour tiroirs dans des meubles faisant l'objet de l'invention avec leurs composants de base.

La figure 2 représente en détail, vue en projection frontale (figure 2a), en plan (figure 2b), vue en projection postérieure (figure 2c) et en section (figures 2d et 2e), un module-support (2) pour un exemple non limitatif de réalisation pratique.

La figure 3 représente en détail, vue en projection frontale (figure 3a), en plan (figure 3b), vue en projection postérieure (figure 3c) et en section (figure 3d), un dispositif de blocage pour un exemple non limitatif de réalisation pratique.

La figure 4 représente un détail, vue en projection frontale (figure 4a), en plan (figure 4b), vue en projection postérieure (figure 4c) et en section (figure 4d), un corp à came (3') du dispositif de blocage.

On décrit ci-dessous un exemple de réalisation pratique, non limitatif, de la présente invention.

Dans le système de blocage pour des tiroirs de meubles, suivant l'invention, employé essentiellement dans des meubles de bureau et similaires, on monte, en corrélation avec tous les tiroirs (C) d'un meuble (M), une platine-base (1), ou des moyens équivalents de guidage, dans le meuble (M) avec des moyens connus (4), (4'), et des modules-supports (2) sont susceptibles de se déplacer linéairement sur la platine-base (1) mentionnée.

Il existe un de ces modules-supports (2) par tiroir (C) du meuble (M) auquel a été associé un système de blocage (3), (3'), actionné par un boulon (B) joint au tiroir (C) correspondant.

Le système est complété, par exemple, en disposant au-dessus des modules-supports (2) des moyens qui tendent à les maintenir autopositionnés entre eux et des moyens visant à bloquer l'ensemble dans sa position fermée. Ces moyens ne font pas l'objet de l'invention.

Sur la platine-base (1), on monte plusieurs modules-supports (2) ayant les moyens de s'y déplacer longitudinalement de façon bidirectionnelle;

Sur chaque module-support (2), on monte, de façon fixe, un dispositif de blocage (3), (3') ayant les moyens d'en assurer le verrouillage/déverrouillage mutuel, en y appliquant une force linéaire dans une direction formant un angle par rapport à la direction de déplacement du tiroir. En particulier, la direction de l'effort de verrouillage/déverrouillage et la direction de déplacement du tiroir (C) sont perpendiculaires entre elles.

Suivant la réalisation représentée, la platine-base (1) définit des fentes longitudinales (11) dans lesquelles sont guidés les modules-supports (2) -voir figure 1-.

Suivant la réalisation représentée, chaque module-support (2) - voir figures 2a à 2e- est un corps monopièce et définit, au moins:
Des languettes postérieures (21) se conjuguant avec les fentes longitudinales (11) de la platine-base (1); Des fentes de guidage longitudinales (22), qui définissent, dans leur fond, des rainures transversales (23); Des languettes frontales (24); Suivant la réalisation représentée, les éléments (3), (3') de chaque dispositif de blocage définit, au moins: Une rainure aveugle (31), dont les dimensions se conjuguent avec celles des languettes frontales (24) définies dans le module-support (2); Des languettes latérales (32), dont les dimensions se conjuguent avec celles des fentes de guidage (22), définies dans le module-support (2). Chaque languette latérale (32) ou, au moins, l'une d'entre elles-défmit des saillies se conjuguant avec les rainures (23) dans lesquelles elles se logent par déformation élastique.

Le dispositif de blocage, en ce qui concerne ses particularités restantes, s'adapte aux différentes réalisations ou solutions demandées en présentant différentes géométries des éléments (3), (3') et/ou des solutions de blocage (dont celles qui sont représentées aux figures 3 et 4 constituent deux exemples simples de réalisation pratique).

## Revendications

1. Système de blocage pour tiroirs de meubles, comprenant pour chaque tiroir un boulon (B) uni au tiroir (C), qui actionne un dispositif de blocage (3) du système de blocage, tous les dispositifs de blocages étant corrélés entre eux au moyen d'une platine-base (1) du système de blocage montée dans le meuble, et comprenant montés sur la platine-base (1) plusieurs modules supports (2) susceptibles de se déplacer linéairement, et monté sur les modules supports (2), de façon fixe, le dispositif de blocage (3), avec des moyens permettant le verrouillage/déverrouillage mutuel entre module-support (2) et dispositif de blocage (3), tel que la platine-base (1) définit des fentes longitudinales (11) et les modules supports (2) définissent des languettes postérieures (21) se conjuguant avec les fentes longitudinales (11) de la platine (1), tel que les moyens pour le verrouillage/déverrouillage mutuel entre module-support (2) et dispositif de blocage (3) permettent le verrouillage/ déverrouillage mutuel en applicant un effort linéaire dans une direction formant un angle par rapport à la direction de déplacement du tiroir et **se caractérisant par le fait que** les moyens pour le verrouillage mutuel entre module - support (2) et dispositif de blocage (3) sont constitués dans chaque module-support (2), par des fentes de guidage (22) longitudinales délimitées par des languettes frontales (24) et qui définissent, dans leur fond, des rainures transversales (23) et sont constitués dans chaque dispositif de blocage (3), (3'), par une rainure aveugle (31) dont les dimensions se conjuguent avec celles des languettes frontales (24) du module-support (2), et des languettes latérales (32) conjuguées des fentes de guidage (22), qui défmissent, sur leur rebord, des saillies (33) conjuguées des rainures transversales (23) mentionnées, dans lesquelles elles se logent par déformation élastique.

## Patentansprüche

1. Verriegelung für Möbelschubladen, für jede Schublade bestehend aus einem Bolzen (B), der an der Schublade (C) befestigt ist und eine Verriegelungsvorrichtung auslöst. Alle diese Vorrichtungen sind unter einander über eine Basisplatine (1) des im Möbelstück eingebauten Verriegelungssystems verbunden. Die Basisplatine (2) enthält eine Vielzahl an Befestigungsmodulen (2), die sich mit ihr in Längsrichtung verschieben. Die Verriegelungsvorrichtung (3) ist in den Befestigungsmodulen (2) mit Vorrichtungen zur gegenseitigen Verriegelung / Entriegelung zwischen dem Befestigungsmodul (2) und der Verriegelungsvorrichtung 3) fest eingebaut. Die Basisplatine (1) verfügt über Längsvertiefungen (11) und die Befestigungsmodule (2) über hintere Vorstöße (21), die mit den Längsvertiefungen (11) der Platine (1) übereinstimmen. Somit ermöglichen die Mittel zur gegenseitigen Verriegelung / Entriegelung zwischen dem Befestigungsmodul (2) und der Verriegelungsvorrichtung (3) die gegenseitige Verriegelung / Entriegelung, indem eine lineare Kraft in abgewinkelter Richtung bezüglich der Verfahrrichtung der Schublade angewendet wird. Dieses System ist **dadurch gekennzeichnet, dass** die Mittel zur gegenseitigen Verriegelung zwischen dem Befestigungsmodul (2) und der Verriegelungsvorrichtung (3) in jedem Befestigungsmodul (2) aus längsförmigen Führungsvertiefungen (22) bestehen, die durch vordere Vorstöße (24) abgegrenzt sind und somit Quertaschen (23) bilden, die in jeder Verriegelungsvorrichtung (3), (3') aus einer Blindtasche (31) mit Abmessungen bestehen, die mit denen der vorderen Vorstöße (24) des Befestigungsmoduls (2) übereinstimmen, sowie seitlichen Vorstößen (32) die mit den Führungsvertiefungen (22) übereinstimmen, welche jeweils an ihrem Rand über Vorsprünge (33) verfügen, die auf die besagten Quertaschen (23) angepasst sind, in denen sie aufgrund der elastischen Verformung gelagert sind.

## Claims

1. Locking system for furniture drawers, each drawer having a bolt (B) joined to the drawer (C), which activates a locking device (3) of the locking system. All these devices are correlated together by means of a base-flange (1) of the locking system mounted on the piece of furniture. Furthermore, this base-flange (1) mounts a plurality of support-modules (2), which are able to move longitudinally along it. The locking device (3) is mounted on the support-modules (2) in a permanent manner, with means for its mutual interlocking/unlocking between the support-module (2) and the locking device (3). Thus, the base-flange (1) has some longitudinal grooves (11) and the support-modules (2) have some rear flanges (21) combined with the longitudinal grooves (11) of the flange (1) and the means for the mutual interlocking/unlocking between the support-module (2) and the locking device (3) permit the mutual interlocking/unlocking, applying a linear force in an angled direction with respect to the displacement direction of the drawer. This is **characterised** because the means for the mutual interlocking between support-module (2) and locking device (3) are constituted in each support-module (2) by some longitudinal guide-grooves (2) delimited by front flanges (24), which define some transverse grooves (23) in the bottom and because each locking device (3), (3') has a blind groove (31) whose dimensions adapt to those of the front flanges (24) of the support-module (2) and some side flanges (32) combined with the guide-grooves (22), which define some ridges (33) on the edge, combined with the aforementioned transverse grooves (23) where they are housed by elastic deformation.
